# FASCICULE DE BREVET EUROPEEN

(11) **EP 3 411 464 B1**
(45) Date de publication et mention de la délivrance du brevet: **30.09.2020**
(21) Numéro de dépôt: 17707631.2
(22) Date de dépôt: 03.02.2017
(51) Int. Cl.: C11D 1/825, C11D 1/83, C11D 1/72, C11D 1/75, C11D 3/30, C11D 11/00, C11D 1/722, C11D 1/14

(54) **COMPOSITIONS DÉTERGENTES POUR LE NETTOYAGE DANS L'INDUSTRIE COSMÉTIQUE ET PHARMACEUTIQUE**
WASCHMITTELZUSAMMENSETZUNGEN ZUR REINIGUNG IN DER KOSMETISCHEN UND PHARMAZEUTISCHEN INDUSTRIE
DETERGENT COMPOSITIONS FOR CLEANING IN THE COSMETIC AND PHARMACEUTICAL INDUSTRY

(30) Priorité: 05.02.2016 FR 1650928
(43) Date de publication de la demande: 12.12.2018
(73) Titulaire: Ecolab USA Inc., St. Paul, MN 55102 (US)
(72) Inventeur: RAUWEL, Gaétan, 59235 Bersee (FR); CRIQUELION, Jacques, 59210 Bondue (FR); TERRIER, Stéphane, 59310 Orchies (FR); LETARTRE, Bertrand, 7500 Tournai (BE)
(74) Mandataire: Plasseraud IP
(86) Numéro de dépôt international: PCT/FR2017/050254
(87) Numéro de publication internationale: WO 2017/134404

(56) Documents cités:
- EP-A1- 0 561 103
- EP-A1- 1 882 730
- EP-B1- 1 200 544
- WO-A1-99/53003
- WO-A1-2010/073067
- WO-A2-2008/027614

## Description

La présente invention concerne l'utilisation de compositions détergentes pour le nettoyage d'équipements de fabrication, de conditionnement ou de tout autre matériel servant à la fabrication ou au conditionnement de préparations cosmétiques ou pharmaceutiques hydrophobes. L'invention concerne également de telles compositions détergentes en tant que telles.

Les équipements de fabrication et de conditionnement ainsi que tout autre matériel servant à la fabrication et au conditionnement de produits cosmétiques et pharmaceutiques sont généralement nettoyés à l'aide de système dynamique avec turbulence. Ces systèmes dynamiques comprennent notamment le « nettoyage en place » (NEP, en anglais « clean in place » ou CIP), le trempage avec forte agitation, le lavage en circuit fermé via des boules de lavage, le nettoyage en laveur et le nettoyage en cabine de lavage.

Ces systèmes de nettoyage nécessitent des détergents spécifiques non moussant pour éviter la formation de mousse en raison des turbulences créées dans le système. Ces détergents sont en général fortement alcalins et contiennent de ce fait d'importantes quantités d'hydroxyde alcalin ainsi que des tensioactifs et agents de séquestration et d'antifloculation.

La demande de brevet européen EP 1 200 544 décrit par exemple un détergent alcalin pour l'élimination de résidus contenant des pigments apparaissant lors de la fabrication ou du conditionnement de produits pharmaceutiques ou cosmétiques. Ce détergent contient des tensioactifs, notamment non ioniques comme des alcools gras alcoxylés, des alkylpolyglucosides et/ou des amines grasses alcoxylés, et une combinaison d'acide polyaspartique et d'acide gluconique ou de leurs sels comme agents complexant. Toutefois, ce détergent ne permet pas l'élimination de résidus fortement hydrophobes des installations de production et de conditionnement ce qui représente un inconvénient majeur aujourd'hui du fait que les produits cosmétiques tels que par exemple fonds de teints, mascaras, rouges à lèvre sont de plus en plus hydrophobes et riches en pigments, notamment en oxydes tel que par exemple en oxyde de titane.

Du document WO 99/53003 A1, on connaît une composition détergente pour enlever des tâches de graisse oxydée adhérant aux surfaces de sol, murs et d'instruments de cuisine contenant un tensioactif non ionique à base d' amine-oxyde. Ce document enseigne que l'amine-oxyde améliore le pouvoir détergent et agit en même temps comme agent solubilisant pour le solvant organique insoluble dans l'eau également contenu dans la composition détergente. Toutefois, ce document enseigne également que lorsque la teneur en tensioactif à base d'amine-oxyde est inférieure à 20% en poids, le pouvoir détergent est insuffisant pour enlever des tâches de graisse oxydée ou des tâches persistentes de graisse dénaturée.

Il existe donc un besoin de nouveaux détergents permettant de nettoyer efficacement des résidus très hydrophobes, contenant des pigments ou non, rencontrés lors de la fabrication de produits cosmétiques et pharmaceutiques.

Il est du mérite de la Demanderesse d'avoir mis au point au fruit de nombreuses recherches une nouvelle composition détergente répondant à ces exigences.

Il est du mérite de la Demanderesse d'avoir trouvé que ces inconvénients pouvaient être palliés en utilisant une composition détergente qui repose sur la combinaison d'un tensioactif non-ioniqiue, d'un co-tensioactif et d'un agent alcalin organique spécifiquement choisie pour sa capacité à éliminer efficacement une large gamme de résidus hydrophobes typiquement rencontrés lors de la fabrication et du conditionnement de préparations cosmétiques et pharmaceutiques. Ces résidus peuvent par exemple être des produits finis, comme des fonds de teints, des crèmes solaires, rouges à lèvre, mascaras, dentifrices etc., des produits semi finis comme des bases pour fond de teint, crèmes, etc. ou des matières premières comme par exemple des gels et silicones, volatiles ou non, contenant des argiles modifiées telles que l'hectorite et ses dérivés.

L'invention concerne donc l'utilisation d'une composition détergente pour l'élimination de résidus hydrophobes, contenant des pigments ou non, des surfaces d'équipements de fabrication, de conditionnement ou de tout autre matériel servant à la fabrication ou au conditionnement de préparations cosmétiques ou pharmaceutiques, ladite composition détergente comprenant :
- un tensioactif non ionique choisi parmi les alcools gras alcoxylés,
- un co-tensioactif non aromatique choisi parmi les amine-oxydes, les alkylsulfates et les alkylsulfonates, et
- un agent alcalin organique choisi parmi les aminoalcools, à l'exclusion de la monoéthanolamine,
le tensioactif non-ionique étant un mélange d'alcools gras alcoxylés contenant des alcools gras éthoxylés, propoxylés et butoxylés, et la teneur en co-tensioactif non aromatique étant contenu dans la composition détergente dans une quantité de 1 à 15 % en poids par rapport au poids total de la composition.

Cette combinaison spécifique d'un tensioactif non-ionique, d'un co-tensioactif et d'un agent alcalin organique permet en effet d'enlever efficacement les résidus même extrêmement hydrophobes, contenant des pigments ou non, des installations de fabrication et de conditionnement ainsi que de tout autre matériel servant à la fabrication ou au conditionnement de préparations cosmétiques ou pharmaceutiques. Ces autres matériels comprennent notamment les seaux en acier inoxydable, spatules, tuyaux de transfert et d'aspiration, pompes de transfert et d'aspiration, becs de dosage, becs de remplissage des lignes de conditionnement.

Contrairement aux détergents utilisés dans l'état de la technique, l'utilisation selon l'invention d'un détergent reposant sur cette combinaison spécifique permet d'enlever une large gamme de résidus différents tels que fond de teints, rouges à lèvre, mascaras waterproof, dentifrices, matières premières extrêmement hydrophobes contenant des pigments comme par exemple des argiles modifiées telles que l'hectorite et ses dérivés, notamment les bentones.

Le tensioactif non ionique alcoxylé choisi parmi les alcools gras alcoxylés est un mélange de plusieurs alcools gras alcoxylés. Un tel mélange contient des alcools gras éthoxylés, propoxylés, butoxylés et éventuellement pentoxylés. De préférence, le ou les alcools gras alcoxylés sont des alcools gras ramifiés en C5 à C11 alcoxylés. Ainsi, un tensioactif non ionique préféré de l'invention contient un mélange d'alcools gras ramifiés en C5 à C11 éthoxylés, propoxylés, butoxylés et éventuellement pentoxylés. Dans ce type de tensioactif, la courte chaine ramifiée confère une concentration micellaire critique (CMC) élevée, limitant ainsi la formation de micelles à faible dose (disponibilité des tensioactifs à la détergence), la partie hydrophile, composée d'unités d'oxyde d'éthylène, d'oxyde de propyèlene et notamment d'oxyde de butylène, et éventuellement d'oxyde de pentylène, confère au tensioactif un effet antimoussant très prononcé. De plus, l'encombrement stérique conséquence de la présence d'oxyde de butylène participe à stabiliser ce tensioactif en milieu acalin. Ces tensioactifs allient un fort pouvoir mouillant avec un très faible effet moussant et sont en plus biodégradables. Des exemples de tensioactifs non ioniques particulièrement adaptés pour la présente invention sont les alcools gras alcoxylés commercialisés par la société BASF (Ludwigshafen, Allemagne) sous la dénomination Plurafac® LF, notamment Plurafac® LF 305, Plurafac® LF 120 et Plurafac® LF 711.

Le tensioactif non ionique alcoxylé est avantageusement contenu dans la composition détergente dans une quantité de 3 à 20 %, de préférence de 5 à 15 %, plus préférentiellement de 5 à 10 % et plus préférentiellement encore d'environ 10 % en poids par rapport au poids total de la composition.

Le co-tensioactif non aromatique est choisi parmi les amine-oxydes, les alkylsulfates et les alkylsulfonates. Les amine-oxydes comprennent notamment les alkyles en C10 à C16 diméthyl amine-oxydes. Un amine-oxyde préféré est le N,N-diméthyl décyl amine-oxyde, commercialisé par exemple sous la dénomination Ammonyx® DO40 par la société Stepan (Stepan Europe, Voreppe, France). Pour les alkylsulfates et alkylsulfonates, il peut notamment s'agir des sulfates et sulfonates de sodium, de potassium ou d'ammonium, de préférence de sodium. Les alkylsulfates comprennent notamment les alkylsulfates en C6 à C10. Un alkylsulfate préféré est le 2-éthylhexylsulfate, commercialisé sous la dénomination EMPICOL® 0585 / U (Huntsman). Les alkylsulfonates comprennent notamment les alkylsulfonates en C6 à C8. Un exemple d'un tel alkylsulfonate commercial est le BIO-TERGE® PAS-7S commercialisé par la société Stepan (Stepan Europe, Voreppe, France).

Le co-tensioactif non aromatique est contenu dans la composition détergente dans une quantité de 1 à 15 %, de préférence de 3 à 10 %, plus préférentiellement de 3 à 6 % et plus préférentiellement encore d'environ 6 % en poids par rapport au poids total de la composition.

L'utilisation d'un agent alcalin organique choisi parmi les aminoalcools, à l'exclusion de la monoéthanolamine, présente l'avantage d'apporter une réserve d'alcalinité sans détériorer les matériaux sensibles à la corrosion ni présenter une forte tendance à la carbonatation. De préférence, choisi parmi la triéthanolamine et le 2-amino-2-methyl-1-propanol, plus préférentiellement l'aminoalcool est la triéthanolamine.

L'agent alcalin organique choisi parmi les aminoalcools est avantageusement contenu dans la composition détergente dans une quantité de 5 à 50 %, de préférence de 10 à 40 % et plus préférentiellement encore de 15 à 30 % en poids par rapport au poids total de la composition.

La composition détergente utilisée conformément à l'invention peut en outre comprendre un hydrotrope aromatique. Cet agent hydrotrope aromatique peut par exemple être choisi parmi les xylènesulfonates, les toluènesulfonates et les cumènes sulfonates. Il peut notamment s'agir des sulfonates de sodium, de potassium ou d'ammonium, de préférence de sodium. Les xylènesulfonates étant préférés puisqu'ils permettent de suivre la concentration du détergent, notamment dans les eaux de rinçage, par HPLC. L'homme du métier saura adapter la quantité d'hydrotrope aromatique en fonction notamment des quantités d'agent alcalin organique et de tensioactifs non ionique alcoxylés employées.

La composition détergente utilisée conformément à l'invention peut en outre comprendre un hydroxyde alcalin. De préférence, composition détergente comprend moins de 5%, plus préférentiellement moins de 3% et plus préférentiellement encore moins de 2% en poids d'hydroxyde alcalin par rapport au poids total de la composition détergente. L'hydroxyde alcalin peut notamment être choisi parmi l'hydroxyde de sodium et l'hydroxyde de potassium.

La composition détergente utilisée conformément à l'invention peut en outre comprendre d'autres adjuvants tels que par exemple des tiers solvants, tels que le propylène glycol ou l'éthylène glycol, et/ou des agents antifloculants. Les agents antifloculants peuvent par exemple être des acides phosphoniques et leurs sels alcalins (phosphonates), comme par exemple l'acide 1-hydroxy-éthane-1,1-diphosphonique, l'acide aminotrisméthylène-phosphonique, l'acide éthylènediaminotétraméthylène-phosphonique, l'acide phosphonobutanetricarboxylique, l'acide diethylènetriamine penta(méthylène phosphonique ; ou des homo-, co- ou terpolymères à base d'acide acrylique ou des sels de métaux alcalins de ceux-ci (polyacrylates).

La composition détergente prête à l'emploi présente généralement un pH de 7 à 13, de préférence de 8 à 12.

Dans un mode de réalisation particulier, la composition détergente ne contient ni acide polyaspartique ni acide gluconique ou l'un de leurs sels.

Dans l'utilisation selon l'invention, la composition détergente est avantageusement mise en œuvre à une température de 40 à 85 °C, de préférence de 55 à 70 °C, plus préférentiellement de 60 à 70°C et plus préférentiellement d'environ 65°C.

Selon un mode de réalisation préféré de l'utilisation selon l'invention, la composition détergente est mise en œuvre dans un système de nettoyage dynamique avec turbulence. Avantageusement, le système de nettoyage dynamique avec turbulence est choisi parmi le nettoyage en place, le trempage avec agitation, le lavage en circuit fermé via des boules de lavage, le nettoyage en laveur et le nettoyage en cabine de lavage.

La présente invention porte également sur la composition détergente mise en œuvre dans l'utilisation selon l'invention telle que décrite ci-dessus. Cette composition peut se présenter sous forme d'un concentré à diluer avec de l'eau, préférentiellement adoucie, déminéralisée ou osmosée, avant emploi ou sous forme d'une solution prête à l'emploi.

L'invention sera maintenant décrite à l'aide d'exemples non limitatifs de réalisation de l'invention.

### FIGURES

**Figure 1** **:** Photos de résidus de crème hydratante teintée - peau sèche avant et après le test de performance avec le KOPHANIOS CIP MAXI PP (Laboratoires Anios) et la composition C7 selon l'invention.
**Figure 2** : Photos de résidus de rouge à lèvre avant et après le test de performance avec le KOPHANIOS CIP MAXI PP (Laboratoires Anios) et la composition C7 selon l'invention.
**Figure 3** : Photos de résidus de mascara waterproof noir avant et après le test de performance avec le KOPHANIOS CIP MAXI PP (Laboratoires Anios) et la composition C7 selon l'invention.

**Figure 4** **:** Photos de résidus de dentifrice blancheur avant et après le test de performance avec le KOPHANIOS CIP MAXI PP (Laboratoires Anios) et la composition C7 selon l'invention.

### EXEMPLES

Plusieurs compositions détergentes ont été évaluées pour leur capacité à éliminer différents résidus rencontrés typiquement dans la fabrication de produits cosmétiques.

### A. Compositions détergentes testées

### A.1. Compositions avec amine-oxyde

Neuf compositions détergentes dont six selon l'invention (C4 à C9) ont été préparées et testées. Deux compositions de l'état de la technique ont également été testées.

Le tableau 1 donne la composition de neuf de ces compositions, les deux autres compositions étaient respectivement KOPHANIOS CIP MAXI PP (Laboratoires Anios, Hellemmes, France) et le détergent de l'exemple 3 de la demande de brevet EP 1 200 544.

| **Composition (% en poids/poids total)** | **C1** | **C2** | **C3** | **C4** | **C5** | **C6** | **C7** | **C8** | **C9** |
|---|---|---|---|---|---|---|---|---|---|
| **Eau déminéralisée** | qsp | | | | | | | | |
| **Plurafac LF 305 (alcool gras alcoxylé)** | 0 | 10 | 10 | 5 | 10 | 10 | 10 | 10 | 10 |
| **Ammonyx® DO 40 (co-tensiactif)** | 6 | 0 | 6 | 6 | 3 | 6 | 6 | 1 | 15 |
| **Triéthanolamine** | 30 | 30 | 0 | 30 | 30 | 15 | 30 | 30 | 30 |
| **NaOH** | 1,5 | | | | | | | | |
| **Xylènesulfonate de sodium** | 6 | | | | | | | | |
| **Diproplylèneglycolbutoxyéther** | 10 | | | | | | | | |
| **Dequest 2066 (DTPMP)** | 0,125 | | | | | | | | |

### A.2. Compositions avec alkylsulfate ou alkylsulfonate

Neuf compositions détergentes (C10 à C18) dont six selon l'invention (C14 à C18) dans lesquels le co-tensioactif est un alkylsufate ou un alkylsulfonate ont été préparées. Le tableau 2 donne la composition de chacune de ces compositions.

**Tableau 2**

| **Composition (% en poids/poids total)** | **C10** | **C11** | **C12** | **C13** | **C14** | **C15** | **C16** | **C17** | **C18** |
|---|---|---|---|---|---|---|---|---|---|
| **Eau déminéralisée** | Qsp | | | | | | | | |
| **Plurafac LF 305 (alcool gras alcoxylé)** | 0 | 0 | 10 | 10 | 5 | 10 | 10 | 10 | 10 |
| **2-éthylhexylsulfate** | 6 | | 6 | | | 3 | | 6 | |
| **Sodium Alkane Sulfonate** | | 6 | | 6 | 6 | | 3 | | 6 |
| **Triéthanolamine** | 30 | 30 | 0 | 0 | 30 | 30 | 30 | 30 | 30 |
| **NaOH** | 1,5 | | | | | | | | |
| **Xylènesulfonate de sodium** | 6 | | | | | | | | |
| **Diproplylèneglycol butoxyéther** | 10 | | | | | | | | |
| **Dequest 2066 (DTPMP)** | 0,125 | | | | | | | | |

### B. Essais de performance

### 1) Protocole d'essai

Ces essais de performances ont été effectués selon le protocole d'essai suivant avec les compositions C1 à C19, Kophanios CIP MAXI PP (KCMPP) et le détergent de l'exemple 3 de la demande de brevet EP 1 200 544, dilués à 5% v/v dans de l'eau adoucie.

Support: béchers en acier inoxydable de qualité 316 L d'un volume de 200 mL.
1) Dépôt d'une couche uniforme du produit à éliminer sur les parois interne du bécher.
2) Séchage à air ambiant pendant 10 minutes.
3) Remplissage au trois quart du bécher avec la solution détergente à tester.
4) Mise sous agitation de la solution à l'aide d'un barreau aimanté sur agitateur magnétique à une température de 65 ± 5°C pendant 30 min.

La quantification de la détergence se fait par appréciation visuelle (produit restant, traces, brillance, ...).

### 2) Résultats des essais

Les essais de performance ont clairement démontré que seul les compositions détergentes contenant la combinaison spécifique d'un tensioactif non-ionique, d'un co-tensioactif et d'un agent alcalin organique permettent d'éliminer tous les résidus testés de façon satisfaisante. Les tableaux 3 et 4 ci-après résument les résultats.

**Tableau 3**

| **Produit cosmétique** | **C1** | **C2** | **C3** | **C4** | **C5** | **C6** | **C7** | **C8** | **C9** | **KOPHANIOS CIP MAXI PP** | EP1200544 **- Ex. 3** |
|---|---|---|---|---|---|---|---|---|---|---|---|
| **Crème hydratante teintée - peau sèche** | - | - | + | + | + | ++ | ++ | + | ++ | - | + |
| **Rouge à lèvre** | - | - | + | + | + | ++ | ++ | + | ++ | -- | - |
| **Fond de teint** | -- | - | + | + | + | ++ | ++ | + | ++ | -- | n.e. |
| **Mascara waterproof noir** | -- | - | + | + | ++ | ++ | ++ | + | ++ | - | n.e. |
| **Dentifrice blancheur** | - | - | + | + | + | ++ | ++ | ++ | ++ | + | n.e. |
| **Bentone Gel VS-5V** | -- | + | - | + | ++ | + | ++ | ++ | ++ | - | - |

**Tableau 4**

| **Produit cosmétique** | **C10** | **C11** | **C12** | **C13** | **C14** | **C15** | **C16** | **C17** | **C18** |
|---|---|---|---|---|---|---|---|---|---|
| **Crème hydratante teintée - peau sèche** | -- | -- | + | + | + | - | - | ++ | ++ |
| **Rouge à lèvre** | -- | -- | + | + | + | + | + | + | ++ |
| **Fond de teint** | -- | -- | + | + | + | + | + | ++ | ++ |
| **Mascara waterproof noir** | -- | -- | - | - | + | + | + | + | + |
| **Dentifrice blancheur** | - | - | + | + | + | + | + | ++ | ++ |
| **Bentone Gel VS-5V** | -- | -- | -- | -- | + | ++ | + | ++ | + |

| | | | | | | | | | |
|---|---|---|---|---|---|---|---|---|---|
| -- : absence d'efficacité, pratiquement tout le résidu reste - : légère détergence, sans effet significatif + : détergence correcte mais présence de quelques traces ou d'un léger voile terne sur la surface des inox, ++ : bon effet détersif, absence de voile terne et surface des inox brillante n.e. : non évalué | | | | | | | | | |

Les photos reproduites aux figures 1 à 4 montrent la supériorité de la performance de nettoyage de la composition C7 par rapport au KOPHANIOS CIP MAXI PP. La composition C7 est nettement plus performante que le produit de référence KOPHANIOS CIP MAXI PP sur tous les résidus testés et la composition C9 montre des performances du même niveau que celles de la composition C7.

## Revendications

1. Utilisation d'une composition détergente pour l'élimination de résidus hydrophobes, contenant éventuellement des pigments, des équipements de fabrication, de conditionnement ou de tout autre matériel servant à la fabrication ou au conditionnement de préparations cosmétiques ou pharmaceutiques, ladite composition détergente comprenant
- un tensioactif non ionique choisi parmi les alcools gras alcoxylés,
- un co-tensioactif non aromatique choisi parmi les amine-oxydes, les alkylsulfates et les alkylsulfonates, et
- un agent alcalin organique choisi parmi les aminoalcools, à l'exclusion de la monoéthanolamine,
le tensioactif non-ionique étant un mélange d'alcools gras alcoxylés contenant des alcools gras éthoxylés, propoxylés et butoxylés, et la teneur en co-tensioactif non aromatique étant contenu dans la composition détergente dans une quantité de 1 à 15 % en poids par rapport au poids total de la composition.

2. Utilisation selon la revendication 1, **caractérisée en ce que** le tensioactif non ionique est un mélange d'alcools gras alcoxylés contenant des alcools gras éthoxylés, propoxylés, butoxylés et pentoxylés.

3. Utilisation selon la revendication 1 ou 2, **caractérisée en ce que** le co-tensioactif non aromatique est un amine-oxyde, de préférence un N,N-diméthyl alkyle en C10 à C16 amine-oxyde, plus préférentiellement du N,N-diméthyldécylamine-oxyde.

4. Utilisation selon l'une quelconque des revendications 1 à 3, **caractérisée en ce que** l'agent alcalin organique choisi parmi les aminoalcools est la triéthanolamine.

5. Utilisation selon l'une quelconque des revendications 1 à 4, **caractérisée en ce que** la composition détergente comprend en outre un hydrotrope aromatique.

6. Utilisation selon l'une quelconque des revendications 1 à 5, **caractérisée en ce que** la composition détergente comprend moins de 5% en poids d'hydroxyde alcalin par rapport au poids total de la composition détergente.

7. Utilisation selon l'une quelconque des revendications 1 à 6, **caractérisée en ce que** la composition détergente est mise en œuvre à une température de 40 à 85°C.

8. Utilisation selon l'une quelconque des revendications 1 à 7, dans laquelle la composition détergente est mise en œuvre dans un système de nettoyage dynamique avec turbulence.

9. Utilisation selon la revendication 8, dans laquelle le système de nettoyage dynamique avec turbulence est choisi parmi le nettoyage en place, le trempage avec agitation, le lavage en circuit fermé via des boules de lavage, le nettoyage en laveur et le nettoyage en cabine de lavage.

10. Composition détergente comprenant :
- un tensioactif non ionique choisi parmi les alcools gras alcoxylés,
- un co-tensioactif non aromatique choisi parmi les amine-oxydes, les alkylsulfates et les alkylsulfonates, et
- un agent alcalin organique choisi parmi les aminoalcools, à l'exclusion de la monoéthanolamine,
le tensioactif non-ionique étant un mélange d'alcools gras alcoxylés contenant des alcools gras éthoxylés, propoxylés et butoxylés, et la teneur en co-tensioactif non aromatique étant contenu dans la composition détergente dans une quantité de 1 à 15 % en poids par rapport au poids total de la composition.

11. Composition détergente selon la revendication 10, **caractérisée en ce que** le tensioactif non ionique est un mélange d'alcools gras alcoxylés contenant des alcools gras éthoxylés, propoxylés, butoxylés et pentoxylés.

12. Composition selon la revendication 10, **caractérisée en ce que** le co-tensioactif non aromatique est un amino-oxyde, de préférence un N,N-diméthyl alkyl en C10 à C16 amine-oxyde, plus préférentiellement le N,N-diméthyldécylamine-oxyde.

13. Composition selon l'une quelconque des revendications 10 à 12, **caractérisée en ce que** l'agent alcalin organique choisi parmi les aminoalcools est de la triéthanolamine.

14. Composition selon l'une quelconque des revendications 10 à 13, **caractérisée en ce que** la composition détergente comprend en outre un hydrotrope aromatique.

15. Composition selon l'une quelconque des revendications 10 à 14, **caractérisée en ce que** la composition détergente comprend moins de 5% en poids d'hydroxyde alcalin par rapport au poids total de la composition détergente.

## Patentansprüche

1. Verwendung einer Reinigungsmittelzusammensetzung zur Entfernung von hydrophoben Rückständen, gegebenenfalls umfassend Pigmente, von Herstellungseinrichtungen, von Verpackungseinrichtungen oder von irgendeinem anderen Material, das zur Herstellung oder Verpackung von kosmetischen oder pharmazeutischen Präparaten dient, wobei die Reinigungsmittelzusammensetzung umfasst
- ein nichtionisches Tensid ausgewählt aus den alkoxylierten Fettalkoholen,
- ein nichtaromatisches Cotensid, ausgewählt aus den Aminoxiden, den Alkylsulfaten und den Alkylsulfonaten, und
- ein organisches alkalisches Mittel, ausgewählt aus den Aminoalkoholen, ausgenommen Monoethanolamin,
wobei das nichtionische Tensid eine Mischung aus alkoxylierten Fettalkoholen ist, enthaltend ethoxylierte, propoxylierte und butoxylierte Fettalkohole, und wobei der Gehalt an nichtaromatischem Cotensid in der Reinigungsmittelzusammensetzung in einer Menge von 1 bis 15 Gewichts-% bezogen auf das Gesamtgewicht der Zusammensetzung enthalten ist.

2. Verwendung nach Anspruch 1, **dadurch gekennzeichnet, dass** das nichtionische Tensid eine Mischung aus alkoxylierten Fettalkoholen ist, enthaltend ethoxylierte, propoxylierte, butoxylierte und pentoxylierte Fettalkohole.

3. Verwendung nach Anspruch 1 oder 2, **dadurch gekennzeichnet, dass** das nichtaromatische Cotensid ein Aminoxid, vorzugsweise ein N,N-Dimethyl-C10 bis C16-alkylaminoxid, noch bevorzugter N,N-Dimethyldecylaminoxid ist.

4. Verwendung nach einem der Ansprüche 1 bis 3, **dadurch gekennzeichnet, dass** das aus den Aminoalkoholen ausgewählte organische alkalische Mittel Triethanolamin ist.

5. Verwendung nach einem der Ansprüche 1 bis 4, **dadurch gekennzeichnet, dass** die Reinigungsmittelzusammensetzung ferner ein aromatisches Hydrotrop umfasst.

6. Verwendung nach einem der Ansprüche 1 bis 5, **dadurch gekennzeichnet, dass** die Reinigungsmittelzusammensetzung weniger als 5 Gewichts-% alkalisches Hydroxid bezogen auf das Gesamtgewicht der Reinigungsmittelzusammensetzung umfasst.

7. Verwendung nach einem der Ansprüche 1 bis 6, **dadurch gekennzeichnet, dass** die Reinigungsmittelzusammensetzung bei einer Temperatur von 40 bis 85 °C eingesetzt wird.

8. Verwendung nach einem der Ansprüche 1 bis 7, bei der die Reinigungsmittelzusammensetzung in einem dynamischen Reinigungssystem mit Turbulenzen eingesetzt wird.

9. Verwendung nach Anspruch 8, bei der das dynamische Reinigungssystem mit Turbulenzen ausgewählt ist aus der Reinigung an Ort und Stelle, dem Einweichen unter Rühren, dem Waschen in einem geschlossenen Kreislauf über Waschkugeln, der Reinigung in einer Waschmaschine und der Reinigung in einer Waschkabine.

10. Reinigungsmittelzusammensetzung, umfassend:
- ein nichtionisches Tensid, ausgewählt aus den alkoxylierten Fettalkoholen,
- ein nichtaromatisches Cotensid, ausgewählt aus den Aminoxiden, den Alkylsulfaten und den Alkylsulfonaten, und
- ein organisches alkalisches Mittel, ausgewählt aus den Aminoalkoholen, ausgenommen Monoethanolamin,
wobei das nichtionische Tensid eine Mischung aus alkoxylierten Fettalkoholen ist, enthaltend ethoxylierte, propoxylierte und butoxylierte Fettalkohole, und wobei der Gehalt an nichtaromatischem Cotensid in der Reinigungsmittelzusammensetzung in einer Menge von 1 bis 15 Gewichts-% bezogen auf das Gesamtgewicht der Zusammensetzung enthalten ist.

11. Reinigungsmittelzusammensetzung nach Anspruch 10, **dadurch gekennzeichnet, dass** das nichtionische Tensid eine Mischung aus alkoxylierten Fettalkoholen ist, enthaltend ethoxylierte, propoxylierte, butoxylierte und pentoxylierte Fettalkohole.

12. Zusammensetzung nach Anspruch 10, **dadurch gekennzeichnet, dass** das nichtaromatische Cotensid ein Aminooxid, vorzugsweise ein N,N-Dimethyl-C10 bis C16-alkylaminoxid, noch bevorzugter N,N-Dimethyldecylaminoxid ist.

13. Zusammensetzung nach einem der Ansprüche 10 bis 12, **dadurch gekennzeichnet, dass** das aus den Aminoalkoholen ausgewählte organische alkalische Mittel Triethanolamin ist.

14. Zusammensetzung nach einem der Ansprüche 10 bis 13, **dadurch gekennzeichnet, dass** die Reinigungsmittelzusammensetzung ferner ein aromatisches Hydrotrop umfasst.

15. Zusammensetzung nach einem der Ansprüche 10 bis 14, **dadurch gekennzeichnet, dass** die Reinigungsmittelzusammensetzung weniger als 5 Gewichts-% alkalisches Hydroxid bezogen auf das Gesamtgewicht der Reinigungsmittelzusammensetzung umfasst.

## Claims

1. Use of a detergent composition for eliminating hydrophobic residues, optionally containing pigments, from manufacturing equipment, packaging or any other material used for manufacturing or packaging cosmetic or pharmaceutical preparations, said detergent composition comprising
alcohols
- a non-aromatic cosurfactant chosen from amine oxides, alkyl sulfates and alkyl sulfonates, and
- an organic alkaline agent chosen from amino alcohols, excluding monoethanolamine,
the nonionic surfactant being a mixture of alkoxylated fatty alcohols containing ethoxylated, propoxylated and butoxylated fatty alcohols, and the non-aromatic cosurfactant content being contained in the detergent composition in a quantity of from 1% to 15% by weight with respect to the total weight of the composition.

2. Use according to claim 1, **characterised in that** the nonionic surfactant is a mixture of alkoxylated fatty alcohols containing ethoxylated, propoxylated, butoxylated and pentoxylated fatty alcohols.

3. Use according to claim 1 or 2, **characterised in that** the non-aromatic cosurfactant is an amine oxide, preferably a C10 to C16 N,N-dimethylalkylamine oxide, more preferentially N,N-dimethyldecylamine oxide.

4. Use according to any one of claims 1 to 3, **characterised in that** the organic alkaline agent chosen from amino alcohols is triethanolamine.

5. Use according to any one of claims 1 to 4, **characterised in that** the detergent composition further comprises an aromatic hydrotrope.

6. Use according to any one of claims 1 to 5, **characterised in that** the detergent composition comprises less than 5% by weight alkaline hydroxide with respect to the total weight of the detergent composition.

7. Use according to any one of claims 1 to 6, **characterised in that** the detergent composition is used at a temperature of 40° to 85°C.

8. Use according to any one of claims 1 to 7, wherein the detergent composition is used in a dynamic cleaning system with turbulence.

9. Use according to claim 8, wherein the dynamic cleaning system with turbulence is chosen from cleaning in place, soaking with stirring, washing in closed circuit via washing balls, cleaning in a washer and cleaning in a washing booth.

10. Detergent composition comprising:
- a nonionic surfactant chosen from alkoxylated fatty alcohols,
- a non-aromatic cosurfactant chosen from amine oxides, alkyl sulfates and alkyl sulfonates, and
- an organic alkaline agent chosen from amino alcohols, excluding monoethanolamine,
the nonionic surfactant being a mixture of alkoxylated fatty alcohols containing ethoxylated, propoxylated and butoxylated fatty alcohols, and the non-aromatic cosurfactant content being contained in the detergent composition in a quantity of from 1% to 15% by weight with respect to the total weight of the composition.

11. Detergent composition according to claim 10, **characterised in that** the nonionic surfactant is a mixture of alkoxylated fatty alcohols containing ethoxylated, propoxylated, butoxylated and pentoxylated fatty alcohols.

12. Composition according to claim 10, **characterised in that** the non-aromatic cosurfactant is an amino oxide, preferably a C10 to C16 N,N-dimethylalkylamine oxide, more preferentially N,N-dimethyldecylamine oxide.

13. Composition according to any one of claims 10 to 12, **characterised in that** the organic alkaline agent chosen from amino alcohols is triethanolamine.

14. Composition according to any one of claims 10 to 13, **characterised in that** the detergent composition further comprises an aromatic hydrotrope.

15. Composition according to any one of claims 10 to 14, **characterised in that** the detergent composition comprises less than 5% by weight alkaline hydroxide with respect to the total weight of the detergent composition.
